# EUROPÄISCHE PATENTSCHRIFT

(11) **EP 3 577 391 B1**
(45) Veröffentlichungstag und Bekanntmachung des Hinweises auf die Patenterteilung: **24.02.2021**
(21) Anmeldenummer: 18705325.1
(22) Anmeldetag: 29.01.2018
(51) Int. Cl.: F21V 19/00, F21V 31/00, F21W 131/10, F21Y 115/10

(54) **WERKZEUGLOSES MONTAGESYSTEM FÜR EINE LED-BAUGRUPPE IN EINER LEUCHTE HÖHERER SCHUTZART**
TOOL-LESS INSTALLATION SYSTEM FOR AN LED ASSEMBLY IN A LAMP WITH A HIGHER INDEX OF PROTECTION
SYSTÈME DE MONTAGE SANS OUTIL D'UN MODULE À LED DANS UN LUMINAIRE PRÉSENTANT UN INDICE DE PROTECTION ÉLEVÉ

(30) Priorität: 02.02.2017 DE 102017102063
(43) Veröffentlichungstag der Anmeldung: 11.12.2019
(73) Patentinhaber: SITECO GmbH, 83301 Traunreut (DE)
(72) Erfinder: DÖRING, Manfred, 83512 Wasserburg/Inn (DE); HOLZBAUER, Jochen, 83278 Traunstein (DE); KRONAST, Martin, 83137 Schonstett (DE)
(74) Vertreter: Schmidt, Steffen
(86) Internationale Anmeldenummer: PCT/EP2018/052132
(87) Internationale Veröffentlichungsnummer: WO 2018/141688

(56) Entgegenhaltungen:
- DE-A1-102010 023 497
- DE-U1-202011 051 094
- DE-U1-202011 051 094
- DE-U1-202015 100 151
- DE-U1-202015 100 151

## Beschreibung

Die vorliegende Erfindung betrifft eine Leuchte, in welcher eine LED-Baugruppe montiert ist, und insbesondere das Montagesystem der LED-Baugruppe in dem Leuchtengehäuse.

Da in LEDs ("light emitting diodes", worunter hierin allgemein alle Formen von Halbleiterlichtquellen, einschließlich organischen Halbleiterlichtquellen, verstanden werden) immer ein Teil der elektrischen Energie auch in Wärme umgesetzt wird und die Wärme an einen verhältnismäßig kleinen, nahezu punktförmigen Ort entsteht, ist eine gute thermische Anbindung der LEDs zu deren Kühlung notwendig. Üblicherweise werden die LEDs auf einer Platine platziert, die in möglichst guten thermischen Kontakt zu Bauelementen in der Leuchte, z.B. Kühlkörpern oder einem massiven Metallgehäuse, gebracht wird, um die Wärme abzuleiten. Für die Bildung eines guten thermischen Kontakts ist es im Stand der Technik üblich, die LED-Baugruppe in dem Gehäuse fest zu verschrauben oder mit anderen Befestigungselementen anzubringen. Dabei werden eine Vielzahl von Befestigungselementen über die LED-Baugruppe verteilt, um in gutem thermischen Kontakt zu dem Leuchtengehäuse oder einem Kühlkörper zu gewährleisten. Im Fall von Schrauben ist das Drehmoment exakt einzuhalten, um die Verbindung zu sichern, aber auch nicht zu überlasten. Diese Art der Befestigung erfordert in jedem Fall Werkzeug und muss sehr sorgfältig vorgenommen werden.

Die DE 20 2015 100 151 U1 offenbart eine Beleuchtungsvorrichtung gemäß dem Oberbegriff des Anspruchs 1. Weitere Konstruktionen von Beleuchtungseinheiten mit in einem Gehäusebauteil gehaltenen LED-Lichteinheiten sind in der DE 10 2010 023 497 A1 und der DE 20 2011 051 094 U1 beschrieben. In diesen Druckschriften sind die Halteelemente für die LED-Lichteinheiten kurz im Vergleich zu der Gesamterstreckung der LED-Lichteinheiten.

Aufgabe der vorliegenden Erfindung ist es, eine Leuchte mit einer LED-Baugruppe bereitzustellen, in welcher die LED-Baugruppe werkzeuglos montiert werden kann und die im Hinblick auf thermische Eigenschaften der LED-Baugruppe optimiert ist.

Gelöst wird die Aufgabe durch eine Leuchte nach Anspruch 1.

Eine Besonderheit der vorliegenden Erfindung ist das Abstützelement, welches mit einem Steg die LED-Baugruppe überspannt und mit mehreren Federelementen die LED-Baugruppe in dem Gehäuse hält. Dies hat mehrere Vorteile gegenüber einer starren Befestigung mit Schrauben oder vergleichbaren Befestigungsmitteln. Die Federelemente drücken direkt oder indirekt die LED-Baugruppe gegen das Gehäuse, so dass ein gleichmäßiger Anpressdruck über die rückseitige Fläche der LED-Baugruppe zu dem Gehäuse gegeben ist. Dadurch wird ein guter thermischer Kontakt erzielt. Ferner sorgen die Federn für eine gleichmäßige Kraft über die gesamte LED-Baugruppe, da mehrere Federelemente die LED-Baugruppe in dem Gehäuse halten. Trotzdem lässt sich die LED-Baugruppe sehr einfach montieren, da alle Federelemente auf einem gemeinsamen Steg des Abstützelements angeordnet sind und dieser nur an zwei Abstützpunkten an dem Gehäuse befestigt werden muss. Im Vergleich zu einer Vielzahl von Befestigungsmitteln ist die Montage daher einfacher. Ferner brauchen keine Drehmomente der im Stand der Technik üblichen Schrauben beachtet zu werden und die Montage kann werkzeuglos erfolgen, weil der Anpressdruck nur durch die Eigenschaften der Federelemente vorgegeben ist. Außerdem sind größere Bautoleranzen hinnehmbar, wenn nur Federelemente auf die LED-Baugruppe einwirken. Die exakte Platzierung der Federelemente in Bezug auf die LED-Baugruppe ist unkritisch im Vergleich zu einer Schraubverbindung, bei welcher die Löcher exakt fluchten müssen. Ein weiterer Vorteil ist, dass keine starre Verbindung zwischen der LED-Baugruppe und dem Gehäuse gegeben ist. Wenn die LED-Baugruppe einen anderen thermischen Ausdehnungskoeffizienten als das Gehäuse besitzt, können sich die Bauteile unterschiedlich ausdehnen. Bei einer starren Verbindung kann das zu Spannungen und Materialschädigungen führen. Bei einer Befestigung der LED-Baugruppe durch lediglich die Federelemente, kann sich hingegen die LED-Baugruppe gegenüber dem Gehäuse unterschiedlich ausdehnen, ohne dass es zu Materialschädigungen kommt. Ferner bleibt ein konstanter Anpressdruck auch erhalten, wenn sich die Materialien der LED-Baugruppe oder des Gehäuses durch Alterung im Volumen verändern, wie es insbesondere bei Kunststoffen häufig der Fall ist.

Gemäß einer bevorzugten Ausführungsform liegt die LED-Baugruppe auf der dem Abstützelement entgegengesetzten Seite flächig an dem Leuchtengehäuse an. Durch die flächige Anlage wird der thermische Kontakt weiter verbessert. In diesem Bereich können auch Mittel zur Verbesserung der Wärmeübertragung, z.B. eine wärmeleitfähige Folie oder eine Wärmeleitpaste, eingebracht werden, um den thermischen Kontakt zwischen dem Gehäuse, welches als Kühlkörper wirkt, und der LED-Baugruppe weiter zu verbessern.

Gemäß einer bevorzugten Ausführungsform sind die Abstützpunkte an entgegengesetzten Enden des Steges vorgesehen. Das Abstützelement kann dadurch an Gehäuseteilen außerhalb der LED-Baugruppe abgestützt werden und dennoch die gesamte LED-Baugruppe überspannen. Durch die Abstützpunkte an den Enden des Steges ist es nicht notwendig, dass innerhalb der LED-Baugruppe ein Kontakt zu dem Gehäuse zur Festlegung des Abstützelements gebildet ist. Demgegenüber müssen herkömmliche Befestigungsmittel wie Schrauben an einer Vielzahl von Stellen auch durch Löcher innerhalb der LED-Baugruppe vorgesehen werden.

Gemäß einer bevorzugten Ausführungsform ist einer der Abstützpunkte durch ein elastisches Rastelement gebildet. Das elastische Rastelement weist eine Anlaufschräge und eine von der Anlaufschräge zurückspringende Kante auf, so dass beim Einführen des Abstützelements in das Leuchtengehäuse das Rastelement durch eine auf die Anlaufschräge einwirkende Kraft federelastisch ausgelenkt wird bis es über einem Rücksprung im Gehäuse zurückfedert, so dass die Kante des Rastelements an dem Rücksprung im Leuchtengehäuse einhakt. Eine derartige Rastverbindung ist als Abstützpunkt besonders geeignet, da sie werkzeuglos betätigt werden kann. Gemäß einer Weiterbildung kann ferner vorgesehen sein, dass das Rastelement im montierten Zustand auch werkzeuglos zugänglich ist, um es vom Leuchtengehäuse wieder zu lösen. Insbesondere kann eine Öffnung in dem Leuchtengehäuse vorhanden sein, in welche das Rastelement federelastisch einrastet. Die Öffnung kann von außen zugänglich sein, so dass das Rastelement händisch entgegen der federelastischen Wirkung zurückgedrückt werden kann, um das Abstützelement wieder zu demontieren.

Gemäß einer bevorzugten Ausführungsform ist einer der Abstützpunkte durch einen Haken gebildet, welcher an dem Leuchtengehäuse eingehängt ist, und das Abstützelement mit eingehängtem Haken in das Leuchtengehäuse einschwenkbar ist. Vorzugsweise ist dieser Abstützpunkt an einem dem zweiten Abstützpunkt mit Rastelement entgegengesetzten Ende des Steges vorgesehen. Zur Montage des Abstützelements wird dieses mit dem Haken auf einer Seite eingehängt, über das LED-Bauelement geschwenkt und auf der gegenüberliegenden Seite mit dem Rastelement am Gehäuse eingerastet. Dadurch kann das Abstützelement werkzeuglos in einfacher Weise an dem Leuchtengehäuse befestigt werden. Diese Montage ist selbst am Montageort der Leuchte noch einfach auszuführen.

Gemäß einer bevorzugten Ausführungsform weisen die mehreren Federelemente wenigstens drei Federelemente auf, welche jeweils mit einer elastischen Kraft direkt oder indirekt auf die LED-Baugruppe einwirken. Drei oder mehr Federelemente sind bevorzugt, weil dadurch die Kraft zum Halten der LED-Baugruppe über die Baugruppe gleichmäßig verteilt wird. Gemäß einer Weiterentwicklung ist vorgesehen, dass die mehreren Federelemente zur Mitte des Steges hin mit einer höheren Federkonstante ausgebildet sind, insbesondere mit längeren und/oder biegesteiferen Federschenkeln versehen sind, als die an den Enden des Steges befindlichen Federelemente. Dadurch wird der Effekt eines Durchbiegen des Steges ausgeglichen, um einen gleichmäßigen Anpressdruck der LED-Baugruppe in das Gehäuse zu ermöglichen. Im mittleren Bereich des Steges wird sich dieser, wenn an den beiden gegenüberliegenden Enden abgestützt ist, etwas Durchbiegen, so dass der Abstand zur LED-Baugruppe größer wird. Durch die weiter ausgeformten Federelemente, z.B. längerer Federschenkel oder Federschenkel mit einer höheren Biegekraft, wird trotz des größeren Abstandes zur LED-Gruppe infolge der Durchbiegung des Steges die gleiche Anpresskraft erzielt, wie an den Rändern des Steges, an welchem die Federelemente näher an der LED-Baugruppe liegen.

Gemäß einer bevorzugten Ausführungsform weist die LED-Baugruppe eine Abdeckung auf, z.B. eine lichttechnische Abdeckung, welche die LEDs nach außen feuchtigkeits- und staubdicht in der LED-Baugruppe kapselt. Ferner ist die LED-Baugruppe mit einer selbsthaltenden Dichtung in dem Leuchtengehäuse eingesteckt. Beispielsweise kann entlang einer Nut der Abdeckung eine umlaufende Dichtung eingeschoben sein, die auf der der LED-Baugruppe gegenüberliegenden Seite in eine umlaufende Nut des Leuchtengehäuses eingesteckt ist. Dadurch kann die LED-Baugruppe feuchtigkeits- und staubdicht an dem Gehäuse montiert werden. Die Dichtung hat jedoch noch einen weiteren Vorteil, weil sie ebenfalls zum Tragen der LED-Baugruppe in dem Gehäuse beiträgt. Dadurch kann die Federkraft, welche die Federelemente des Abstützelements auf die LED-Baugruppe ausüben, kleiner dimensioniert werden. Die LED-Baugruppe wird in dieser Ausführungsform gemeinsam durch die Dichtung und das Abstützelement in dem Gehäuse gegen ein Herunterfallen geschützt. Gemäß einer Weiterentwicklung weist die Dichtung in einem Querschnitt senkrecht zu seiner Längserstreckung seitliche Lamellen auf, die in einem stumpfen Winkel gegenüber einer Einsteckrichtung der Dichtung in eine Nut des Leuchtengehäuses und/oder eine Nut der LED-Baugruppe angeordnet sind, um sich einem Abrücken entgegen der Einsteckrichtung aus der Nut in dem Leuchtengehäuse und/oder LED-Baugruppe zu widersetzen. Die Lamellen verbessern nicht nur die Dichtigkeit, sondern wirken auch in der Art eines Widerhakens. Dadurch kann die Dichtung eine höhere Tragkraft für die LED-Baugruppe aufnehmen.

Gemäß einer bevorzugten Ausführungsform ist das Abstützelement mittig über die LED-Baugruppe geführt und die Federelemente sind vorzugsweise an Positionen angeordnet, welche lichttechnisch ohne Bedeutung für die Abstrahlung der LED-Baugruppe ist. Die Anordnung des Abstützelements mittig über die LED-Baugruppe hat den Vorteil, dass die LED-Baugruppe gleichmäßig über die ganze Länge an dem Leuchtengehäuse gehalten werden kann. Der Steg des Abstützelements kann in dieser Ausführungsform jedoch schmal ausgebildet sein und die Federelemente nur an solchen Positionen angebracht sein, an denen die LED-Baugruppe kein Licht abstrahlt, z.B. zwischen Reflektoren oder Linsen, die den LEDs zugeordnet sind. Dadurch wirkt sich das Abstützelement nicht negativ auf die Lichtabstrahlung der Leuchte aus, obgleich das Abstützelement trotzdem über die LED-Baugruppe greift, um die LED-Baugruppe gleichmäßig gegen das Leuchtengehäuse zu drücken.

Gemäß einer bevorzugten Ausführungsform ist das Abstützelement dafür eingerichtet, weitere Bauteile außer der LED-Baugruppe auf der der LED-Baugruppe abgewandten Seite aufzunehmen. Beispielsweise können die weiteren Bauteile eine Vorsatzoptik (Linsen oder Reflektoren) und/oder Lamellen und/oder ein Gitter zum Schutz vor mechanischen Einwirkungen umfassen. Die weiteren Bauteile können zum mechanischen Schutz der Leuchte dienen, beispielsweise gegen Vandalismus. Die zusätzlichen Bauelemente können auch lichttechnische Funktionen ausführen, um z.B. die Lichtverteilung für eine besondere Beleuchtungsaufgabe zu beeinflussen oder die Entblendung der Leuchte zu verbessern. Dabei ist es von Vorteil, dass die weiteren Bauteile direkt an dem Abstützelement, z.B. durch eine Steckverbindung, angebracht werden können. Dadurch sind die Bauteile direkt vor der LED-Baugruppe, d.h. im Bereich der Lichtaustrittsöffnung der Leuchte, angeordnet. Da sich die Federn über die LED-Baugruppe an dem stabilen Gehäuse abstützen können, können auch höhere von außen wirkende Kräfte über die Federn übertragen werden. Dadurch ist es ohne weiteres möglich, ein Gitter als Vandalenschutz auf diese Weise an der Leuchte zu montieren. Für die lichttechnische Elemente ist es von Vorteil, dass die Lage des Abstützelements gegenüber der LED-Baugruppe definiert ist, so dass die lichttechnischen Elemente auf die Positionen der LEDs bzw. der von der LED-Baugruppe abstrahlenden Flächen ausgerichtet werden können.

Weitere Merkmale und Vorteile der vorliegenden Erfindung werden aus der nachfolgenden Beschreibung einer bevorzugten Ausführungsform deutlich, die in Verbindung mit den beigefügten Figuren gegeben wird. In den Figuren ist Folgendes dargestellt:
- Figur 1: zeigt eine perspektivische Aufsicht auf eine Leuchte im Bereich der Lichtaustrittsfläche des Gehäuses.
- Figur 2: zeigt eine Seitenansicht eines Abstützelements als einzelnes Bauteil für die Leuchte nach der Figur 1.
- Figur 3: zeigt einen Längsquerschnitt durch die Leuchte nach Figur 1.
- Figur 4: zeigt einen Querschnitt durch die Leuchte senkrecht zum Querschnitt nach Figur 3.
- Figur 5: zeigt einen Querschnitt durch die Leuchte entsprechend der Figur 4 mit einem Zusatzanbauteil im Bereich der Lichtaustrittsöffnung.

Die Leuchte gemäß der dargestellten Ausführungsform kann insbesondere als Außenleuchte ausgebildet sein. Ein massives Gehäuse 2 bildet einen nach unten offenen Aufnahmeraum für eine LED-Baugruppe 4. Die LED-Baugruppe 4 umfasst eine Vielzahl von LEDs denen jeweils ein Reflektor in der Baugruppe zugeordnet ist.

Nachfolgend wird die Befestigung der LED-Baugruppe 4 in dem Leuchtengehäuse 2 beschrieben.

Die LED-Baugruppe 4 wird in die Öffnung des Leuchtengehäuses 2 eingefügt. Ein Abstützelement 6, welches als einzelnes Bauteil in Figur 2 dargestellt ist, wird mit einem Haken an einem Ende eines durchgehenden Steges in dem Gehäuse eingehängt und in das Gehäuse hineingeschwenkt, so dass das Abstützelement 6 mit einem durchgehenden Steg 10 die LED-Baugruppe 4 übergreift. An dem dem Haken 8 entgegengesetzten Ende des Steges 10 ist ein Rastelement 12 vorgesehen. Das Rastelement 12 weist eine Anlaufschräge auf, welche das Rastelement 12 elastisch nach innen auslenkt, wenn es an eine Gehäusekante anstößt und weiter in Richtung des Gehäuses 2 gedrückt wird. Das Rastelement 12 springt mit einer Kante über einem Rücksprung im Gehäuse 2 zurück und verhakt sich auf diese Weise im Gehäuse 2. Wie in der Figur 1 dargestellt, ist an der vorderen Seite des Gehäuses eine Öffnung 16 gebildet, welche direkt von außen einen Zugang zu dem Rastelement 12 ermöglicht. Dadurch kann von außen das Rastelement 12 auch wieder gelöst werden und das Abstützelement 6 in umgekehrter Reihenfolge demontiert werden.

Das Abstützelement 6 weist entlang des Steges 10 mehrere Federelemente 14 auf, die sich in Richtung zu der LED-Baugruppe 4 erstrecken. Jedes der Federelemente 14 greift, wie in Figur 3 dargestellt, an einem definierten Punkt der LED-Baugruppe 4 an und drückt dadurch die LED-Baugruppe gegen das Gehäuse 2. Die LED-Baugruppe 4 wird dadurch mechanisch in dem Gehäuse 2 gehalten, ohne dass eine starre Verbindung zwischen dem Gehäuse 2 und der LED-Baugruppe 4 notwendig ist. Dies hat den Vorteil, dass sich die LED-Baugruppe thermisch unabhängig von dem Gehäuse ausdehnen kann oder durch Materialalterung verändern kann, ohne dass es zu mechanischen Spannungen in der LED-Baugruppe kommt. Vorzugsweise ist das Gehäuse 2 aus einem gut wärmeleitfähigen Material, z.B. aus Aluminium gebildet. Die LED-Baugruppe 4 ist demgegenüber überwiegend aus Kunststoff gebildet. Aufgrund der unterschiedlichen Ausdehnungskoeffizienten käme es zu Spannungen, wenn die LED-Baugruppe 4 an dem Gehäuse 2 festgeschraubt ist. Da die LED-Baugruppe 4 jedoch lediglich durch die Federelemente 14 gehalten wird, kann sich diese entlang der Anlagefläche am Gehäuse 2 zur thermischen Ausdehnung verschieben.

Die Länge des Steges 10 in Verbindung mit den Abstützpunkten, welche nur an den äußeren Enden durch den Haken 8 und das Rastelement 12 gegeben sind, kann dazu führen, dass sich der Steg 10 durchbiegt. Dies hätte bei jeweils identischen Federelementen 14 den Effekt, dass der Anpressdruck in der Mitte der LED-Baugruppe 4 geringer ist als an den äußeren Rändern. Dieser Effekt kann dadurch ausgeglichen werden, dass die Federelemente 14 zur Mitte des Steges mit höheren Federkonstanten ausgebildet sind, z.B. mit längeren Federschenkeln oder mit einer stärkeren Biegespannung ausgebildet sind. Dadurch würde durch die Federelemente 14 im mittleren Bereich des Steges bei gleichem Abstand zur LED-Baugruppe 4 einen höheren Anpressdruck erzielen. Da sich der Abstand jedoch durch das Durchbiegen des Steges 10 vergrößert, heben sich die Effekte gegeneinander auf, so dass eine gleichmäßige elastische Kraft von jedem Federelement entlang des Steges auf die LED-Baugruppe 4 ausgeübt wird.

In den Figuren 3 und 4 ist ferner eine Dichtung 18 dargestellt, die zwischen der LED-Baugruppe 4 und dem Leuchtengehäuse 2 eingebracht ist. Die Dichtung 18 greift auf Seite des Gehäuses 2 in eine umlaufende Nut ein und auf Seiten der LED-Baugruppe 4 in eine gegenüberliegende umlaufende Nut, welche an einer transparenten Abdeckung 5 der LED-Baugruppe 4 eingeformt ist. Die Dichtung 18 weist ferner eine Vielzahl von Lamellen auf, die in der Art eines Widerhaken einen stumpfen Winkel gegenüber der Einschubrichtung in die jeweilige Nut aufweisen. Dadurch verhaken sich die Lamellen und widersetzen sich einem Abziehen der Dichtung 18 entgegen der Einsteckrichtungen. Die Dichtung 18 hat zwei Aufgaben. Zum Einen dichtet sie die LED-Baugruppe 4 längs dem Umfang der Abdeckung 5 gegenüber dem Gehäuse 2 ab. Ferner führt die Dichtung 18, insbesondere die Dichtung 18 mit den vorhergehend beschriebenen als Widerhaken wirkende Lamellen, zu einer mechanischen Verbindung zwischen der LED-Baugruppe 4 und dem Gehäuse 2. Alleine durch die Dichtung 18 wird die LED-Baugruppe 4 bereits im Gehäuse 2 gehalten. Das Abstützelement 6 dient in dieser Ausführungsform nur als weitere mechanische Befestigung der LED-Baugruppe 4, welche Kräfte nur in Ergänzung zu dem mechanischen Halt, welcher bereits durch die Dichtung 18 gegeben ist, aufbringen muss.

In den Querschnitten nach Figur 3 ist zu sehen, dass die Federelemente 14 nur zwischen Positionen der LED-Baugruppe 4 angreifen, an denen Reflektoren Licht abstrahlen. Dadurch wirken sich die Federelemente 14 bzw. der Steg 10 auf die Lichtabgabe der Leuchte nicht aus.

Jedoch ist es bevorzugt, dass die Federelemente 14 an Stellen der LED-Baugruppe angreifen, an denen massive Abstützpunkte vorhanden sind. Dadurch werden die optisch empfindlichen Teile der LED-Baugruppe 4 vor Beschädigungen geschützt.

Bezugnehmend auf die Figur 5 ist eine Variante der Leuchte dargestellt. Die Leuchte weist die gleichen Elemente, wie vorhergehend beschrieben, auf. Zusätzlich ist ein Gitter 20 im Bereich der Lichtaustrittsfläche der Leuchte angeordnet. Das Gitter 20 wird durch Befestigungselemente 12 an dem Abstützelement 6 festgelegt. Dadurch können die Federelemente 14 des Abstützelements Belastungen aufnehmen, welche von außen auf das Gitter 20 wirken. Ebenso ist es möglich, anstelle von oder zusätzlich zu dem Gitter 20 andere lichtleitende Elemente anzubringen. Beispielsweise kann eine Vorsatzoptik mit lichtbrechenden oder lichtreflektierenden Mitteln an dem Abstützelement 6 angebracht werden. Das weitere Bauteil ist mit Befestigungselementen 22 in Form von Steckverbindungen in Aussparungen des Abstützelements 6 auf der der LED-Baugruppe abgewandten Seite befestigt.

Das Abstützelement 6 wie vorgehend beschrieben, kann gleichzeitig weitere Funktionen übernehmen. Da das Abstützelement 6 ohnehin vorzugsweise aus Metall gebildet ist, kann es die Aufgabe einer Antenne übernehmen. In dieser Ausführungsform ist das Abstützelement mit einem Steuerelement in dem Gehäuse 2 oder der LED-Baugruppe 4 verbunden. Die Antenne erlaubt es, Steuersignale zu empfangen und an die Steuereinrichtung in der Leuchte zu übertragen.

Zahlreiche Modifikationen können an den vorhergehend beschriebenen Ausführungsformen der Erfindung vorgenommen werden, ohne von der Erfindung, die durch die Ansprüche definiert ist, abzuweichen. Beispielsweise können auch mehr als nur ein Abstützelement für größere LED-Baugruppen vorgesehen sein. Beispielsweise können zwei oder drei Abstützelemente parallel angeordnet sein. Es können auch Abstützelemente überkreuz vorgesehen sein. Ferner ist es möglich, dass die Leuchte mehrere getrennte LED-Baugruppen aufweist, die jeweils durch ein Abstützelement oder durch mehrere Abstützelemente gehalten werden.

### BEZUGSZEICHENLISTE

- 2: Gehäuse
- 4: LED-Baugruppe
- 5: Abdeckung
- 6: Abstützelement
- 8: Haken
- 10: Steg
- 12: Rastelement
- 14: Federelement
- 16: Öffnung in dem Gehäuse
- 18: Dichtung
- 20: Gitter
- 22: Befestigungselement des Gitters

## Patentansprüche

1. Leuchte mit einem Leuchtengehäuse (2), in welchem eine LED-Baugruppe (4) montiert ist,
wobei die LED-Baugruppe (4) mittels eines Abstützelements (6) in dem Leuchtengehäuse (2) gehalten ist,
wobei das Abstützelement (6) die LED-Baugruppe (4) überspannt und sich an dem Leuchtengehäuse (2) abstützt,
und das Abstützelement (6) auf einer zur LED-Baugruppe (4) weisenden Seite mehrere Federelemente (14) aufweist, die eine elastische Kraft aufbringen, welche direkt oder indirekt auf die LED-Baugruppe (4) wirkt, um diese in dem Leuchtengehäuse (2) zu halten, **dadurch gekennzeichnet, dass** das Abstützelement (6) die LED-Baugruppe (4) mit einem Steg (10) überspannt und sich mit wenigstens zwei Abstützpunkten an dem Leuchtengehäuse (2) abstützt, wobei die mehreren Federelemente (14) an dem Steg (10) des Abstützelements (6) auf der zur LED-Baugruppe (4) weisenden Seite vorgesehen sind.

2. Leuchte nach Anspruch 1, wobei die LED-Baugruppe (4) auf der dem Abstützelement (6) entgegengesetzten Seite flächig an dem Leuchtengehäuse (2) anliegt.

3. Leuchte nach einem der vorhergehenden Ansprüche, wobei die beiden Abstützpunkte an entgegengesetzten Enden des Steges (10) vorgesehen sind.

4. Leuchte nach einem der vorhergehenden Ansprüche, wobei einer der Abstützpunkte durch ein elastisches Rastelement (12) gebildet ist, welches eine Anlaufschräge und eine von der Anlaufschräge zurückspringende Kante aufweist, so dass beim Einrücken des Abstützelements (6) in das Leuchtengehäuse (2) das Rastelement (12) durch eine auf die Anlaufschräge einwirkende Kraft federelastisch ausgelenkt wird bis es über einen Rücksprung im Leuchtengehäuse (2) zurückfedert, so dass die Kante des Rastelements (12) an dem Rücksprung des Leuchtengehäuses einhakt.

5. Leuchte nach Anspruch 4, wobei das Rastelement (12) im montierten Zustand werkzeuglos zugänglich ist, insbesondere durch eine Öffnung (16) im Leuchtengehäuse (2) händisch betätigt werden kann, um das Rastelement (12) von dem Leuchtengehäuse (2) zu lösen.

6. Leuchte nach einem der vorhergehenden Ansprüche, wobei einer der Abstützpunkte durch einen Haken (8) gebildet ist, welcher an dem Leuchtengehäuse einhängbar ist, und das Abstützelement (6) mit eingehängtem Haken (8) in das Leuchtengehäuse einschwenkbar ist.

7. Leuchte nach einem der vorhergehenden Ansprüche, wobei die mehreren Federelemente (14) wenigstens drei Federelemente (14) aufweisen, welche jeweils mit einer elastischen Kraft direkt oder indirekt auf die LED-Baugruppe (4) einwirken.

8. Leuchte nach Anspruch 7, wobei die mehreren Federelemente (14) zur Mitte des Steges (10) hin mit einer höheren Federkonstante ausgebildet sind, insbesondere mit längeren und/oder biegesteiferen Federschenkeln versehen sind, als die an den Enden des Steges (10) befindlichen Federelemente (14).

9. Leuchte nach einem der vorhergehenden Ansprüche, wobei die LED-Baugruppe (4) eine Abdeckung (5) aufweist, und die LED-Baugruppe (4) mit einer selbsthaltenden Dichtung (18) an dem Leuchtengehäuse eingesteckt ist.

10. Leuchte nach Anspruch 9, wobei die Dichtungen (18) in einem Querschnitt senkrecht zur Längserstreckung seitliche Lamellen aufweisen, die in einem stumpfen Winkel gegenüber einer Einsteckrichtung der Dichtung (18) in eine Nut des Leuchtengehäuses (2) und/oder eine Nut der LED-Baugruppe (4) angeordnet sind, um sich einem Abrücken entgegen der Einsteckrichtung aus der Nut in dem Leuchtengehäuse (2) und/oder der LED-Baugruppe (4) zu widersetzen.

11. Leuchte nach einem der vorhergehenden Ansprüche, wobei das Abstützelement (6) mittig über die LED-Baugruppe (4) geführt ist und die Federelemente (14) vorzugsweise an Positionen angeordnet sind, welche lichttechnisch ohne Bedeutung für die Abstrahlung der LED-Baugruppe (4) ist.

12. Leuchte nach einem der vorhergehenden Ansprüche, wobei das Abstützelement (6) dafür eingerichtet ist, weitere Bauteile außer der LED-Baugruppe auf der der LED-Baugruppe abgewandten Seite aufzunehmen.

13. Leuchte nach Anspruch 12, wobei die weiteren Bauteile eine Vorsatzoptik und/oder Lamellen und/oder ein Gitter (20) zum Schutz vor mechanischen Einwirkungen umfassen.

14. Leuchte nach einem der vorhergehenden Ansprüche, wobei metallische Elemente des Abstützelements als Antenne eingerichtet sind und die Antenne mit einem Steuergerät der Leuchte im Leuchtengehäuse (2) oder LED-Baugruppe (4) verbunden ist.

## Claims

1. A luminaire with a luminaire housing (2), in which an LED assembly (4) is mounted wherein the LED assembly (4) is held in the luminaire housing (2) by means of a support element (6),
wherein the support element (6) spans the LED assembly (4) and is supported on the luminaire housing (2),
and the support element (6) has, on a side facing the LED assembly (4), a plurality of spring elements (14) which apply an elastic force which acts directly or indirectly on the LED assembly (4) in order to hold it in the luminaire housing (2), **characterized in that in that** the support element (6) spans the LED assembly (4) with a web (10) and is supported on the luminaire housing (2) with at least two support points, the plurality of spring elements (14) being provided on the web (10) of the support element (6) on the side facing the LED assembly (4).

2. The luminaire according to claim 1, wherein the LED assembly (4) lies flat against the luminaire housing (2) on the side opposite the support element (6).

3. The luminaire according to one of the preceding claims, wherein the two support points are provided at opposite ends of the web (10).

4. The luminaire according to one of the preceding claims, wherein one of the support points is formed by an elastic latching element (12) which has a run-up slope and an edge which is set back from the run-up slope, so that when the supporting element (6) is engaged in the luminaire housing (2), the latching element (12) is deflected resiliently by a force acting on the run-up slope until it springs back via a recess in the luminaire housing (2), so that the edge of the latching element (12) hooks into the recess of the luminaire housing.

5. The luminaire according to claim 4, wherein the latching element (12) is accessible without tools in the mounted state, in particular can be manually operated through an opening (16) in the luminaire housing (2) in order to release the latching element (12) from the luminaire housing (2).

6. The luminaire according to one of the preceding claims, whereby one of the support points is formed by a hook (8) which can be hooked into the luminaire housing, and the support element (6) with hooked-in hook (8) can be pivoted into the luminaire housing.

7. The luminaire according to one of the preceding claims, wherein the plurality of spring elements (14) comprises at least three spring elements (14), which each act directly or indirectly on the LED assembly (4) with an elastic force.

8. The luminaire according to claim 7, the plurality of spring elements (14) being designed with a higher spring constant towards the center of the web (10), in particular being provided with longer and/or more flexurally rigid spring legs than the spring elements (14) located at the ends of the web (10).

9. The luminaire according to one of the preceding claims, the LED assembly (4) having a cover (5), and the LED assembly (4) being plugged into the luminaire housing with a self-retaining seal (18).

10. The luminaire according to claim 9, wherein the seal (18) in a cross section perpendicular to the longitudinal extension have lateral lamellae which are arranged at an obtuse angle with respect to a direction of insertion of the seal (18) into a groove of the luminaire housing (2) and/or a groove of the LED assembly (4) in order to resist being pushed out of the groove in the luminaire housing (2) and/or the LED assembly (4) against the direction of insertion.

11. The luminaire according to one of the preceding claims, wherein the support element (6) is guided centrally over the LED assembly (4) and the spring elements (14) are preferably arranged in positions which are without significance for the radiation of the LED assembly (4) in terms of lighting technology.

12. The luminaire according to one of the preceding claims, wherein the support element (6) is adapted to receive further components apart from the LED assembly on the side facing away from the LED assembly.

13. The luminaire according to claim 12, wherein the further components comprise an attachment optic and/or louvres and/or a grid (20) for protection against mechanical effects.

14. The luminaire according to one of the preceding claims, wherein metal elements of the supporting element are arranged as an antenna and the antenna is connected to a control unit of the luminaire in the luminaire housing (2) or LED assembly (4).

## Revendications

1. Luminaire avec un boîtier de luminaire (2), dans lequel est monté un sous-ensemble à LED (4),
dans lequel le sous-ensemble à LED (4) est maintenu au moyen d'un élément d'appui (6) dans le boîtier de luminaire (2),
dans lequel l'élément d'appui (6) recouvre le sous-ensemble à LED (4) et s'appuie contre le boîtier de luminaire (2),
et l'élément d'appui (6) comprend, sur un côté orienté vers le sous-ensemble à LED (4), plusieurs éléments de ressorts (14) qui exercent une force élastique agissant directement ou indirectement sur le sous-ensemble à LED (4), afin de maintenir celui-ci dans le boîtier de luminaire (2), **caractérisé en ce que** l'élément d'appui (6) recouvre le sous-ensemble à LED (4) avec une nervure (10) et s'appuie avec au moins deux points d'appui contre le boîtier de luminaire (2), dans lequel les plusieurs éléments de ressorts (14) sont disposés sur la nervure (10) de l'élément d'appui (6), sur le côté orienté vers le sous-ensemble à LED (4).

2. Luminaire selon la revendication 1, dans lequel le sous-ensemble à LED (4) s'appuie sur toute sa surface contre le boîtier de luminaire (2) sur le côté opposé à l'élément d'appui (6).

3. Luminaire selon l'une des revendications précédentes, dans lequel les deux points d'appui sont disposés à des extrémités opposées de la nervure (10).

4. Luminaire selon l'une des revendications précédentes, dans lequel un des points d'appui est constitué d'un élément d'encliquetage élastique (12) qui comprend un chanfrein d'entrée et une arête en retrait par rapport au chanfrein d'entrée, de façon à ce que, lors de l'engagement de l'élément d'appui (6) dans le boîtier de luminaire (2), l'élément d'encliquetage (12) soit dévié de manière élastique par une force agissant sur le chanfrein d'entrée, jusqu'à ce qu'il revienne élastiquement grâce à un retrait dans le boîtier de luminaire (2), de façon à ce que l'arête de l'élément d'encliquetage (12) s'accroche au retrait du boîtier de luminaire.

5. Luminaire selon la revendication 4, dans lequel l'élément d'encliquetage (12) est accessible sans outil dans l'état monté, plus particulièrement il peut être actionné manuellement à travers une ouverture (16) dans le boîtier de luminaire (2), afin de détacher l'élément d'encliquetage (12) du boîtier de luminaire (2).

6. Luminaire selon l'une des revendications précédentes, dans lequel un des points d'appui est constitué d'un crochet (8) qui peut être accroché dans le boîtier de luminaire et l'élément d'appui (6) peut être pivoté avec le crochet (8) accroché dans le boîtier de luminaire.

7. Luminaire selon l'une des revendications précédentes, dans lequel les éléments de ressorts (14) comprennent au moins trois éléments de ressorts (14) qui agissent chacun avec une force élastique de manière directe ou indirecte sur le sous-ensemble à LED (4).

8. Luminaire selon la revendication 7, dans lequel les éléments de ressorts (14) jusqu'au milieu de la nervure (10) sont réalisés avec une constante élastique plus élevée, plus particulièrement sont munis de branches de ressorts plus longues et/ou plus rigides que les éléments de ressorts (14) se trouvant aux extrémités de la nervure (10).

9. Luminaire selon l'une des revendications précédentes, dans lequel le sous-ensemble à LED (4) comprend un couvercle (5) et le sous-ensemble à LED (4) est enfiché sur le boîtier de luminaire avec un joint d'étanchéité autoportant (18).

10. Luminaire selon la revendication 9, dans lequel les joints d'étanchéité (18) présentent, en section transversale perpendiculaire à l'extension longitudinale, des lamelles latérales qui sont disposées avec un angle obtus par rapport à une direction d'enfichage du joint d'étanchéité (18) dans une rainure du boîtier de luminaire (2) et/ou une rainure du sous-ensemble à LED (4), afin de résister à un désengagement à l'encontre de la direction d'enfichage hors de la rainure dans le boîtier de luminaire (2) et/ou le sous-ensemble à LED (4).

11. Luminaire selon l'une des revendications précédentes, dans lequel l'élément d'appui (6) est guidé au centre par l'intermédiaire du sous-ensemble à LED (4) et les éléments de ressorts (14) sont disposés de préférence à des positions qui sont sans importance en ce qui concerne l'émission de lumière par le sous-ensemble à LED (4).

12. Luminaire selon l'une des revendications précédentes, dans lequel l'élément d'appui (6) est conçu pour loger d'autres composants en plus du sous-ensemble à LED sur le côté opposé au sous-ensemble à LED.

13. Luminaire selon la revendication 12, dans lequel les autres composants comprennent une optique additionnelle et/ou des lamelles et/ou une grille (20) pour al protection contre des actions mécaniques.

14. Luminaire selon l'une des revendications précédentes, dans lequel des éléments métalliques de l'élément d'appui sont conçus comme une antenne et l'antenne est reliée avec un appareil de commande du luminaire dans le boîtier de luminaire (2) ou le sous-ensemble à LED (4).
